# FASCICULE DE BREVET EUROPEEN

(11) **EP 2 673 831 B1**
(45) Date de publication et mention de la délivrance du brevet: **22.03.2017**
(21) Numéro de dépôt: 12703121.9
(22) Date de dépôt: 10.02.2012
(51) Int. Cl.: H01P 1/203

(54) **FILTRE RADIOFREQUENCES REGLABLE EN TECHNOLOGIE PLANAIRE ET PROCEDE DE REGLAGE DU FILTRE**
EINSTELLBARES RF-FILTER IN DER PLANARTECHNIK UND VERFAHREN ZUR EINSTELLUNG DES FILTERS
ADJUSTABLE RADIOFREQUENCY FILTER IN PLANAR TECHNOLOGY AND METHOD OF ADJUSTING THE FILTER

(30) Priorité: 10.02.2011 FR 1100408
(43) Date de publication de la demande: 18.12.2013
(73) Titulaire: THALES, 92400 Courbevoie (FR)
(72) Inventeur: DENIS, Stéphane, F-35340 La Bouexière (FR); HACQUET, Gérard, F-35220 Chateaubourg (FR); CAZENAVE, Jean-Pierre, F-35000 Rennes (FR)
(74) Mandataire: Lucas, Laurent Jacques
(86) Numéro de dépôt international: PCT/EP2012/052271
(87) Numéro de publication internationale: WO 2012/107543

(56) Documents cités:
- JP-A- 56 086 501
- US-A1- 2005 052 262
- US-A1- 2005 140 472
- KUO J-T ET AL: "STEPPED IMPEDANCE RESONATOR BANDPASS FILTER WITH TUNABLE TRANSMISSION ZEROS AND ITS APPLICATION TO WIDE STOPBAND DESIGN", 2002 IEEE MTT-S INTERNATIONAL MICROWAVE SYMPOSIUM DIGEST (CAT. NO.02CH37278) IEEE PISCATAWAY, NJ, USA; [IEEE MTT-S INTERNATIONAL MICROWAVE SYMPOSIUM], IEEE, 2 juin 2002 (2002-06-02), pages 1613-1616, XP001113914, ISBN: 978-0-7803-7239-9
- ZHOU J ET AL: "Passive microwave filter tuning using bond wires", 20070605, vol. 1, no. 3, 5 juin 2007 (2007-06-05), pages 567-571, XP006028827,
- SEKIYA N ET AL: "Technique for tuning center frequency of HTS microstrip filters without significantly changing bandwidth", PHYSICA C, NORTH-HOLLAND PUBLISHING, AMSTERDAM, NL, vol. 469, no. 15-20, 15 octobre 2009 (2009-10-15), pages 1653-1657, XP026447637, ISSN: 0921-4534 [extrait le 2009-05-31]

## Description

L'invention concerne les filtres radiofréquence en technologie planaire réglables ou ajustables pour obtenir les performances de filtrage souhaitées.

Certains types de filtres radiofréquences (RF) fonctionnant notamment dans des bandes hautes fréquences et hyperfréquence comportent des résonateurs couplés réalisés à partir de lignes de transmission en technologie planaire.

Les figure 1, 2 et 3 représentent respectivement trois filtres planaires passe bande de l'état de l'art.

La figure 1 représente un filtre en technologie planaire réduit à sa plus simple expression. Ce filtre comporte un résonateur demi-onde R2 couplé en parallèle sur la moitié de sa longueur avec deux résonateurs adjacents R1 et R3 quart d'onde.

Les résonateurs R1, R2, R3, sont le plus souvent réalisés en technologie des lignes micro-ruban. Le filtre de la figure 1 comporte donc un substrat 8, d'épaisseur h, de permittivité diélectrique Er, ayant une face principale 10 comportant une ligne micro-ruban respective pour chaque résonateur et une face métallisée 12 opposée à la face principale pour former un plan de masse.

De façon connue l'homme de métier sait calculer les dimensions physiques respectives des lignes micro-ruban, leur longueur et la distance séparant ces lignes pour obtenir les caractéristiques souhaitées du filtre notamment, la bande passante, les impédances aux accès du filtre, la bande de fréquences atténuée ou autres paramètres du filtre. Dans ce type de filtre, l'accord de la fréquence centrale du résonateur R2 de la figure 1 est principalement obtenu en changeant la longueur de la ligne micro-ruban qui le constitue.

Les résonateurs R1 et R3 sont respectivement connectés aux accès A1, A2 du filtre par une respective ligne L1 et L2 d'impédance caractéristique standard d'entrée et de sortie des filtres, soit habituellement de 50Ω.

Les figures 2 et 3 montrent deux autres types de filtres réduits à leur plus simple expression en technologie planaire comportant aussi trois résonateurs R1, R2, R3.

Le filtre de la figure 2 est de type interdigité. Une des extrémités e2 du résonateur R2 est relié à la masse (impédance nulle)

Le filtre de la figure 3 est de type en peigne et comporte aussi trois résonateurs quart d'onde R1, R2, R3. Une des extrémités e1, e2, e3 des trois résonateurs R1, R2, R3 est reliée à la masse.

Le filtre de la figure 3 permet d'obtenir des bandes passantes très étroites, les filtres des figures 1 et 2, des bandes passantes plus larges (ou modérées) Ces filtres sont souvent symétriques électriquement, dans ce cas les accès A1 e A2 sont interchangeables

Néanmoins, ces types de filtres de l'état de l'art sont contraints par les tolérances des éléments qui les constituent. Leurs principales caractéristiques électriques, par exemple leur bande passante, fréquence de coupure, pertes dans la bande passante, bande attenue ou autres paramètres essentiels dépendent grandement des caractéristiques du substrat utilisé pour réaliser les lignes du filtre dont l'épaisseur, la permittivité, la perméabilité, peuvent varier d'un filtre à l'autre, mais aussi par les tolérances des procédés de fabrication comme les précisions de gravure des lignes, de réalisation des via, de superposition de multiples couches diélectriques du substrat, dans le cas d'utilisation de substrats multicouches.

Ces paramètres variables peuvent conduire à des rendements de fabrication des filtres insuffisants ou trop aléatoires, dans les cas suivants et notamment dans leurs combinaisons :
- filtres intégrés dans des structures de substrats multicouches notamment dans le cas où ces filtres sont intégrés dans un sous-système monolithique conséquent. Un filtre hors spécification implique alors la mise au rebut de tout le sous-système. Lorsque plusieurs filtres sont intégrés dans un même module alors le problème de rendement est encore plus critique,
- filtres qui présentent des fréquences de coupures ou des zéros de transmission ZT très proches, par exemple, filtre passe-bande à faible bande passante et/ou faible bande rejetée, simples ou multiples,
- filtres comprenant des vias. Ce qui est souvent le cas, par exemple, des filtres constitués de résonateurs avec une extrémité court-circuitée vers la masse.
- filtres compacts réalisés avec des substrats à forte permittivité et/ou forte perméabilité, particulièrement sensibles aux tolérances de réalisation et aux paramètres électriques tels que la permittivité diélectrique et la perméabilité magnétique,
- systèmes comportant des filtres nécessitant d'effectuer leur réglage dans leur contexte d'utilisation,
- filtres multiplexeurs.

Pour améliorer ou garantir un rendement minimum de fabrication des filtres en technologie planaire de l'état de l'art, les concepteurs et/ou les fabricants ont actuellement recours aux techniques ou méthodes suivantes :
Selon une première méthode les filtres sont réalisés et caractérisés individuellement, à part des systèmes pour lesquels ils sont destinés. Cela alors même qu'ils sont réalisés dans une technologie identique à celle du système, par exemple sur des substrats organiques ou bien lorsqu'il s'agit de systèmes intégrés hybrides complexes dans ou autour d'un empilage de substrats.

Une autre méthode pour garantir les performances des filtres consiste à effectuer une caractérisation et une sélection drastique des substrats et autres matériaux éventuellement utilisés dans un assemblage (par exemple des pré-preg), dans une gamme de valeurs réduites par rapport à celles qui sont proposées par les fabricants.

Toutefois, les mesures précises de permittivité et/ou de perméabilité des matériaux utilisés pour réaliser les substrats sont coûteuses et complexes à réaliser. Sur des empilages de matériaux hétérogènes voire anisotropes (tenseurs de permittivité électrique et de perméabilité magnétique) cette caractérisation est encore plus complexe à réaliser. De plus, si le fabriquant de matériaux ne maîtrise pas suffisamment les propriétés de ses matériaux alors on n'est pas certain de disposer de la quantité requise de matériaux avec les caractéristiques adéquates pour réaliser les filtres. De plus, le substrat n'est qu'une part du problème de dispersion et cette opération n'est pas toujours suffisante.

Une autre méthode consiste à pré-caractériser les substrats en épaisseur et en permittivité diélectrique, puis à effectuer une conception adaptée à chaque lot différent. Ceci est coûteux et long à mettre en place du fait des masques pour couches minces et écrans de sérigraphie pour couches épaisses à refaire pour chaque lot. De plus, le substrat n'est qu'une part du problème de dispersion et cette opération n'est pas toujours suffisante.

Selon une autre méthode, dans le cas particulier des filtres réalisés par gravure, celle-ci est contrôlée pour ajuster les performances des filtres. Cette technique pose des problèmes de qualité de réalisation car le résultat de la gravure présente un taux de défaut, notamment par les surplombs et les irrégularités des bords de pistes, aggravé lorsque la durée nominale de gravure n'est pas respectée. Cette méthode ne permet pas un réglage dissocié des fréquences de coupure et de la réponse en fréquence, par exemple, le réglage dissocié du centre d'une bande de fréquence passante ou rejetée et de la largeur de cette bande de fréquence. De plus cette méthode ne peut pas s'appliquer aux filtres enterrés.

Selon une autre méthode, il est possible dans certains cas, d'ajuster la réponse d'un filtre par des petites découpes des lignes, par exemple avec un laser. Cette technique n'est pas possible avec tous les substrats, elle est notamment très difficile à mettre en place sur des substrats de type organique. Cette technique n'est pas réalisable sur des filtres enterrés.

Une autre méthode consiste à Introduire des éléments de réglage physiquement sur le filtre. Ces éléments de réglage sont généralement des plots conducteurs pré-connectés, le réglage s'effetue alors, soit par raccourcissement, c'est-à- dire par la coupure du lien avec le plot ou soit par allongement de la structure par la pose d'une liaison avec le plot. Ce type de réglage ne permet pas des réglages fins car les variations sont importantes et ne permettent pas un grand nombre de possibilités, notamment pour des applications compactes et/ou à haute fréquence car les dimensions des éléments de réglage sont limitées en dimension minimale, par les technologies de fabrication. Ces éléments peuvent être de rubans métalliques posés sur les lignes. Cette technique présente une part aléatoire liée à la difficulté à maîtriser la forme d'un ruban qui présente une ou plusieurs extrémités libres.

Ou bien ces éléments sont constitués d'éléments de constante diélectrique appropriée, ajoutés sur le filtre pour ajuster sa réponse. Il s'agit par exemple de pavés diélectriques (métallisés ou non-métallisés) placés typiquement de deux façons suivant l'objectif recherché : Pavés placés aux extrémités en circuit ouvert de lignes/résonateurs/stubs pour agir sur la fréquence centrale, ou bien entre lignes couplées pour agir sur la largeur de bande passante ou rejetée ou sur des zéros de transmission ZT obtenus par couplages entre résonateurs non-adjacents. Cette catégorie d'éléments de réglage permet des variations fines de la réponse du filtre. En revanche, la pose de ces éléments est coûteuse et les amplitudes de réglage sont faibles,

Il existe également des techniques de réglage de filtre à l'aide d'éléments mécaniques comme les systèmes à vis ou plongeurs réglables, lourds, encombrants et mal adaptés aux forts volumes de production.

D'autres techniques de réglage des filtres de l'état de l'art ont recours à des moyens électroniques qui permettent un réglage dynamique du filtre mais présentent des inconvénients et nécessitent un dispositif de commande annexe. Ces dispositifs qui génèrent des courants ou des tensions de contrôle sont coûteux et encombrants.

Parmi ces techniques de réglage des filtres ont peut citer l'utilisation :
- de diodes varactor ou varactors MEMS (sigle de « Micro Machined Electro Mecanical System » en langue anglaise) comportant l'inconvénient d'une faible tenue en puissance.
- d'éléments ferromagnétiques dont la perméabilité magnétique µr est contrôlée par un champ magnétique extérieur de contrôle. L'inconvénient de ce type de réglage de filtre est une consommation et un encombrement importants du système de contrôle.
- d'éléments ferroélectriques et cristaux liquides, dont la permittivité diélectriques Er varie en fonction d'un champ électrique externe de contrôle. Ce procédé de fabrication est onéreux et difficile à maîtriser, nécessite une forte tension de commande, présente un faible coefficient de qualité et une faible tenue en puissance.
- d'éléments de commutation, de type diode PIN ou transistors MESFET (MEtal Semi-conductor Field Effect Transistor) ou CMOS (Complementary Metal Oxyde Semiconductor), réservés aux filtres travaillant aux basses fréquences présentant un fort encombrement et un faible coefficient de qualité.

Ces techniques de réglage des filtres génèrent le plus souvent des filtres moins performants notamment, en tenue en puissance, en coefficient de qualité, en pertes d'insertion, en réjection, que des structures analogues fixes sans dispositif de réglage électronique.

Le document US 2005/0140472 décrit un filtre radiofréquence tel que défini dans le préambule de la revendication 1.

Pour palier les inconvénients des filtres radiofréquences de l'état de l'art, l'invention propose un filtre radiofréquences réglable en technologie planaire tel que défini dans la revendication 1.

Avantageusement, la ligne HI de transmission planaire a une impédance d'impédance caractéristique supérieure à l'impédance caractéristique du résonateur Ri considéré.

Dans une réalisation du filtre planaire selon l'invention, la longueur de la ligne HI de transmission planaire est plus grande que la distance d entre les extrémités en vis-à-vis de deux tronçons de lignes de transmission successifs tq, t(q+1) de façon à augmenter la longueur électrique des résonateurs R1, R2,...Ri,...Rj,...Rk,..Rn.

Dans une autre réalisation, la liaison électrique entre tronçons de lignes de transmission successifs comporte au moins un fil de câblage dans un plan P perpendiculaire au plan principal PL du substrat.

Dans une autre réalisation, la liaison électrique entre deux tronçons de lignes de transmission successifs tq, t(q+1) des résonateurs R1, R2,..Ri,...Rj,...Rk,..Rn comporte plusieurs fils de câblage en parallèle, chaque fil étant dans un respectif plan perpendiculaire au plan principal PL.

Dans une autre réalisation, les extrémités reliées par un fil de câblage de deux tronçons de lignes successifs tq, t(q+1) d'un résonateur Rj sont à proximité des extrémités de deux autres tronçons de lignes de transmission successifs reliés par un autre fil de câblage d'un autre résonateur Rk de façon que les surfaces formées par les fils de câblage des deux dits résonateurs Rj et Rk avec le plan principal PL soient en regard l'une de l'autre afin d'obtenir un couplage entre les deux résonateurs Rj et Rk.

Dans une autre réalisation, le substrat comporte plusieurs couches, le plan principal PL comportant les tronçons de lignes de transmission des résonateurs étant entre au moins deux couches superposées.

L'invention concerne aussi un procédé de réglage du filtre réglable selon l'invention en technologie planaire comportant un substrat diélectrique et n résonateurs R1, R2,..Ri,...Rj,...Rk,..Rn intégrés au substrat, chaque résonateur comportant, sur un plan principal PL du substrat, une succession de tronçons t1, t2,..tq,..tp de lignes de transmission planaires ayant chacun deux extrémités, p étant le nombre de tronçons de lignes de transmission planaires du résonateur Ri considéré, p étant égal ou supérieur à 2, q étant le rang du tronçon, une extrémité d'un tronçon tq d'un résonateur Ri étant en vis-à-vis et séparée d'une distance d d'une extrémité du tronçon suivant t(q+1) du même résonateur Ri, les extrémités en vis à-vis des tronçons successifs d'un résonateur Rq étant reliées par une ligne de transmission planaire HI (30, 34) destinée à élever localement l'impédance caractéristique du résonateur Ri considéré,
caractérisé en ce qu'il comporte au moins une étape de câblage, entre les extrémités en vis-à-vis de deux tronçon de lignes successifs tq, t(q+1) aux bornes des lignes de transmission planaires HI, d'au moins un fil de câblage, dans un plan P perpendiculaire au plan principal PL du substrat, les longueurs des fils de câblage et leur points de connexion sur les extrémité des tronçons de lignes de transmission ayant été préalablement déterminés pour obtenir la fréquence de résonance souhaitée des résonateurs.

Dans une mise en oeuvre du procédé de réglage, le filtre réglable étant un filtre passe bande comportant au moins un résonateur Rj et un résonateur Rk, le résonateur Rj ayant les extrémités en vis-à-vis de deux tronçons de lignes de transmission consécutifs tq, t(q+1) reliées par un fil de câblage à proximité des extrémités de deux autres tronçons de ligne de transmission consécutifs de l'autre résonateur Rk reliés par un autre fil de câblage, de façon que les surfaces formées par lesdits fils de câblage avec le plan principal PL des deux dits résonateurs Rj et Rk soient en regard l'une de l'autre, le procédé de réglage consistant à modifier la distance et la position entre l'un et l'autre fil de câblage des résonateurs Rj et Rk respectifs pour obtenir, par la modification du couplage entre le résonateur Rj et le résonateur Rk, la bande passante souhaitée.

Les principaux filtres visés par cette invention sont constitués de lignes parallèles couplées avec des résonateurs demi-ondes couplés en parallèle ou bien avec des résonateurs quart d'onde en peigne (faible bande passante) et/ou inter-digité (à large bande passante).

Cette technique de réalisation et de réglage de filtre planaires selon l'invention s'applique également :
- aux filtres avec des zéros de transmission ou ZT, notamment lorsque ces zéros de transmission sont obtenus par couplages entre résonateurs non adjacents.
- aux filtres constitués de tronçons de lignes terminés en circuit ouvert ou en court-circuit ou « stubs » en langue anglaise.

Toutes les réponses en fréquence des filtres radiofréquences selon l'invention sont envisageables à savoir : passe-bande, passe-bas, passe-haut, coupe bande, ou autres réponses, ainsi que toutes les fonctions d'approximations sont également concernées, telles que : Butterworth, Chebyshev, Bessel, Elliptique...

La description d'exemples de réalisation de filtres selon l'invention est faite pour des filtres passe-bande et en technologie des lignes micro-ruban, mais l'invention s'applique de façon similaire à d'autres types de réponses en fréquence et à d'autres types de réalisations des lignes.

Les technologies de réalisation des résonateurs des filtres peuvent être celles des lignes micro-rubans ou des lignes planaires, réalisées de façon classique sur un substrat unique ou bien intégrées dans un empilage de substrats ou bien réalisée sur un substrat suspendu.

Cette technique s'applique également sur des fonctions d'adaptation d'impédance et les fonctions de correction en amplitude et/ou en phase, quelquefois appelées linéariseurs, dans les circuits électroniques hyperfréquence.

L'invention sera mieux comprise à l'aide d'exemples de réalisations de filtres hyperfréquences en technologie planaire décrits en référence aux figures indexées dans lesquelles :
- les figure 1, 2 et 3 représentent respectivement trois filtres coplanaires de l'état de l'art comportant trois résonateurs couplés ;
- la figure 4a, montre un filtre réglable selon l'invention de même structure que le filtre de la figure 1 ;
- la figure 4b montre un vue partielle de face du résonateur R3 du filtre de la figure 4a ;
- la figure 4c montre un vue partielle de face du résonateur R2 du filtre de la figure 4a ;
- la figure 5, montre un filtre réglable selon l'invention de même structure que le filtre de la figure 2 ;
- la figure 6, montre un filtre réglable selon l'invention de même structure que le filtre de la figure 3 ;
- la figure 7 montre un exemple de réalisation d'un filtre passe-bande selon l'invention comportant des réglages sur les zéros de transmission ;
- la figure 8a, montre une variante de réalisation d'un filtre réglable selon l'invention de même structure que le filtre de la figure 1.
- la figure 8b montre une vue partielle en coupe transversale au niveau de la partie centrale du résonateur R2 du filtre de la figure 8a ;
- la figure 8c montre une vue de dessus au niveau de la partie centrale du résonateur R2 du filtre de la figure 8a ;
- la figure 9a, montre une autre variante de réalisation du filtre réglable de la figure 8a ;
- la figure 9b montre une vue partielle en coupe transversale au niveau de la partie centrale du résonateur R2 du filtre de la figure 9a et ;
- la figure 9c montre une vue de dessus au niveau de la partie centrale du résonateur du filtre de la figure 9a.

Par la suite sont décrits des exemples de réalisations de filtres planaires et leur procédé de réglage selon l'invention.

La figure 4a, montre un filtre réglable selon l'invention de même structure que le filtre de la figure 1.

Le filtre de la figure 4a selon l'invention comporte un résonateur demi-onde R2 couplé en parallèle sur la moitié de sa longueur avec deux résonateurs quart d'onde adjacents, un résonateur R1 relié par la ligne L1 à l'accès A1 du filtre et un résonateur R3 relié par la ligne L2 à l'accès A2 du filtre. Les trois résonateur R1, R2, R3 sont réalisés sous forme de lignes micro-ruban sur un substrat diélectrique d'épaisseur h.

Selon une principale caractéristique du filtre planaire selon l'invention le résonateur R1 et le résonateur R3 comportent chacun deux tronçons t1, t2 de lignes de transmission micro-ruban de même impédance caractéristique Zc et largueurs W, deux tronçon d'un même résonateur étant reliées par une ligne HI 30 micro-ruban respective (HI pour Haute Impédance), de largeur wi inférieure à la larguer W des tronçons de ligne t1, t2. L'impédance de la ligne HI 30 est de valeur bien plus élevée que l'impédance Z1 des tronçons de ligne t1, t2.

La figure 4b montre un vue partielle de face du resonateur R3 du filtre de la figure 4a.

Les deux tronçons de ligne t1, t2 et la ligne HI 30 micro-ruban des résonateurs R1 et R3 sont alignés selon des axes respectifs EE', SS' parallèle à l'axe Ox d'un trièdre de référence Oxyz. Les bords b1, b2 en vis-à-vis des tronçons de ligne sont séparés d'une distance d.

Le résonateur R2 demi-onde, entre le résonateur R1 et le résonateur R3, comporte quatre tronçons de ligne t1, t2, t3 et t4 alignés selon un axe CC' parallèle aux axes EE', SS'. Les tronçons successifs t1, t2 d'un coté du résonateur R2 et les tronçons successifs t3 et t4 de l'autre côte du même résonateur R2 sont reliées par une ligne HI 30 micro-ruban de largeur wi. Les tronçons successifs t2, t3, dans la partie centrale du résonateur R2 sont, eux, reliés par une autre ligne Hi 34 de largueur wi bien inférieure à la largueur de la ligne du résonateur R2. L'autre ligne Hi 34 entre les tronçons t2 et t3 du résonateur R2 est de longueur plus importante que la distance d séparant les bords en vis avis des tronçons t2 et t3 dudit résonateur R2. A cet effet l'autre ligne Hi 34 est sous forme d'un S comportant une partie centrale 40 perpendiculaire à l'axe CC' du résonateur R2.

La figure 4c montre un vue partielle de face du résonateur R2 du filtre de la figure 4a.

Les lignes HI 30 et l'autre ligne HI 34 créent physiquement au niveau de leur emplacement entre les portions de lignes de transmission un rétrécissement des résonateurs et par conséquent une rupture d'impédance dans le résonateur.

La fréquence centrale f0 du filtre passe bande de la figure 1 est principalement liée à la longueur électrique du résonateur R2.

Le procédé de réglage du filtre de la figure 1 comporte au moins une étape de câblage, entre les extrémités en vis-à-vis des tronçons de lignes des trois résonateurs R1, R2, R3 d'un élément de réglage ER, qui est, dans cette réalisation, un fil de câblage 50, 52 dans des plans perpendiculaires au plan principal PL du substrat.

Plus précisément, des premiers fils de câblage 50 assurent la connexion électrique entre tronçons de lignes sans couplage entre résonateurs. Des deuxièmes fils de câblage 52 assurent par leur disposition dans les résonateurs outre la connexion électrique entre tronçons de lignes, un certain couplage entre résonateurs.

Les longueurs des fils de câblage 50, 52 et leur point de connexion sur les extrémités de tronçons de lignes sont ajustés pour obtenir la fréquence centrale f0 souhaitée.

La figure 4d montre une vue de détail en coupe transversale du résonateur R2 montrant le premier fil de câblage 50 soudé entre les extrémités des deux tronçons t2, t3 dans la partie centrale du résonateur R2.

Dans le filtre de la figure 4a, les tronçons de lignes t1, t2 sont réalisés de façon que les lignes HI 30 des résonateurs R1 et R2 se trouvent en vis-à-vis. De la même façon les tronçons t3, t4 du résonateur R2 et les tronçons t1, t2 du résonateur R3 sont réalisés de façon que les lignes HI 30 se trouvent aussi en vis-à-vis. Des deuxièmes fils de câblage 52 soudés en parallèle avec les lignes HI 30 permettra la modification du couplage entre résonateurs en ajustant leur position relative ou leur proximité. La modification de ce couplage permettra l'ajustement, dans le cas du filtre de la figure 1, de sa bande passante de façon relativement indépendante de l'ajustement de sa fréquence centrale f0 par l'ajustement des longueurs des premiers 50 et deuxième 52 fils de câblage.

D'une façon générale, au cours du réglage des filtres selon l'invention, plusieurs éléments de réglage ER sous la forme de fils de câblage et/ou de rubans conducteur micro-câblé pourront être placés en parallèle avec les lignes haute impédance HI 30, 34. Ces éléments de longueur fixe ou variable dont on fera varier la longueur et éventuellement, si possible, la position pour ajuster un couplage.

En comparaison avec les fils de câblage, les rubans permettent d'obtenir de meilleurs coefficients de qualité et de supporter des puissances plus élevées. En revanche, la pose automatique de rubans est moins répandue que la pose automatique de fils de câblage.

Concrètement, d'une façon générale, quelque soit le type de filtre classique tels que par exemple représentés aux figures 1, 2 et 3, il s'agit de réaliser au moins un rétrécissement des résonateurs R1, R2,..Ri,..Rj,..Rk,....Rn sur une faible longueur pour élever localement l'impédance caractéristique par les lignes HI 30, 34 (Haute Impédance) placées entre les tronçons t1, t2,..tq,..tp des résonateurs et rallonger ainsi leur longueur électrique.

La longueur des lignes HI 30, 34 haute impédance dépend de l'amplitude de correction recherchée sur les paramètres du filtre. Pour obtenir une amplitude de réglage suffisante par allongement ou raccourcissement de l'élément de réglage ER 50, 52 (fils de câblage) il faut agencer ou replier cette ligne HI pour obtenir des points de jonction de l'élément de réglage ER avec les tronçons de lignes les plus proches possibles.

Par exemple, le rétrécissement des résonateurs R1, R2, R3 du filtre passe bande de la figure 4a par l'incorporation des lignes HI 30, 34 haute impédance entre les tronçons t1, t2, t3, t4 de lignes de transmission et des éléments de réglage ER 50, 52 modifie la réponse du filtre d'origine tel que représenté à la figure 1 et il donc est nécessaire d'optimiser toute la structure du filtre pour assurer une réponse en fréquence optimale en position de réglage nominal.

La figure 5, montre un filtre réglable selon l'invention de même structure que le filtre de la figure 2 ;

La figure 6, montre un filtre réglable selon l'invention de même structure que le filtre de la figure 3.

Les filtres de la figure 5 et 6 comportent selon l'invention des tronçons de lignes micro-ruban, deux tronçons t1, t2 par résonateur R1, R2, R3 reliés par une ligne HI 30 et une autre ligne HI 34, des premiers fils de câblage 50 en parallèle avec les autres lignes HI 34 et des deuxièmes fils de câblage 52 en parallèle avec les lignes HI 30. Les deuxièmes fils de câblage 52 assurent un certain couplage entre résonateurs.

Les filtres planaires selon l'invention peuvent être réalisés de façon à obtenir des éléments de réglage ER 50 non couplés entre eux, c'est à dire fortement éloignés et/ou orientés avec peu de surface en regard, ou/et des éléments de réglage ER 52 couplés.

Les éléments de réglage ER 50 non couplés sont utilisés pour agir de façon prépondérante sur la fréquence centrale f0 du filtre. C'est par exemple le cas des premiers fils de câblage 50 de connexion des figures 4a, 5, 6, 8a et 9a. L'objectif est ici de trouver une implémentation du réglage qui influence peu la bande passante.

Les éléments de réglage ER 52 couplés entre eux, c'est à dire proches et orientés avec leurs surfaces en regard, sont utilisés pour agir sur la bande passante comme c'est le cas des deuxièmes fils de câblage 52 des Figures 4a, 5, 6, 7, 8a et 9a.

Il est possible de régler en même temps la fréquence centrale f0 du filtre et sa bande passante Bp avec uniquement des éléments de réglage ER 52 couplés, en modifiant leur longueur et leur position relative sur les extrémités des tronçons de lignes. Cela conduit à une structure plus simple mais les réglages sont plus limités et plus complexes à mettre en oeuvre.

En général, il faut optimiser la structure du filtre réglable selon l'invention pour obtenir les réglages de la fréquence centrale f0 et de la bande passante Bp les moins corrélés possible et une amplitude de réglage appropriée. Cette optimisation dépend des performances attendues en réalisation en fonction des variations possibles des paramètres éléments constituant le filtre et des besoins de l'application (spécifications).

Le réglage des zéros de transmission ZT du filtre planaire est similaire dans sa mise en oeuvre aux réglages de la fréquence centrale f0 et la bande passante Bp, par la caractéristique et la position des éléments de réglage ER et des lignes HI dans les résonateurs. Dans ce cas, les éléments de réglage ER 54 couplés sont situés sur les zones des résonateurs qui modifient sensiblement les zéros de transmission ZT.

La figure 7 montre un exemple de réalisation d'un filtre passe-bande selon l'invention comportant des réglages sur les zéros de transmission ZT.

Le filtre de la figure 7 comporte 2 résonateurs R1 et R3 de type quart d'onde et 3 résonateurs R4, R2, R5 de type demi-onde. Ces résonateurs sont considérés adjacents et directement couplés entre eux dans l'ordre R1/R4/R2/R5/R3. Les résonateurs R4 et R5 sont considérés non-adjacents et volontairement couplés en leur centre pour générer des zéros de transmission ZT. Ce couplage particulier est appelé couplage transverse. Sous sa forme la plus usuelle, le filtre présente un axe de symétrie TT'.

Le résonateur R1 et le résonateur R3 comportent chacun deux tronçons t1, t2 de lignes, le résonateur R2 trois tronçons t1, t2, t3 de lignes de transmission, les résonateurs non-adjacents R4, R5 quatre tronçons de ligne chacun t1, t2, t3, t4.

Des lignes HI 30 reliant les tronçons des résonateurs R1, R4, R2 sont alignées de préférence sur un même axe PP' parallèle à l'axe de symétrie TT' du filtre, des deuxièmes fils de câblage 52 sont soudés en parallèle de ces lignes HI 30 pour obtenir un couplage entre ces résonateurs. La configuration de câblage est symétrique de l'autre côte de l'axe TT' sur un axe d'alignement QQ' des lignes HI des résonateurs R3, R5, R2.

La configuration du filtre de la figure 7 est telle que les centres des résonateurs R4 et R5 comportent des lignes HI 30 et des troisièmes fils de câblage 54 formant des surfaces parallèles avec le plan principal PL selon un plan parallèle au plan Oxy du trièdre de référence Oxyz. Ce sont ces couplages au niveau des centres des résonateurs R4 et R5 qui impliquent les zéros de transmission ZT du filtre de la figure 7 et la possibilité de réglage des dits zéros de transmission.

Dans le cas de réalisation des filtres planaires selon l'invention, Il est possible d'utiliser un fil ou un ruban conducteur à la place de l'une 30 ou l'autre 34 ligne HI micro-ruban dans les résonateurs pour réaliser une plus haute impédance. Dans certains cas, cela conduit à des pertes plus faibles. En revanche, cela ne permet pas de pré-visualiser simplement la réponse du filtre par une mesure avant la mise en place des fils de câblage 50, 52, 54. Cette dernière implémentation peut nécessiter deux phases de câblage, ce qui n'est pas optimal d'un point de vue industriel.

Dans certaines réalisations de filtres selon l'invention dite intégrée le substrat est un substrat multicouches comportant les tronçons t1, t2,..tq,..tp de lignes de transmission intégrés entre au moins deux couches et donc non accessibles en surface par l'extérieur du filtre. Dans ce cas, le substrat comporte des trous métallisés au niveau des extrémités des tronçons de lignes de transmission reliant des plages métallisés sur la surface du substrat. La liaison électrique par fils de câblage 50, 52, 54 et/ou par lignes HI 30, 34 peut être alors réalisée sur ces plages métallisées.

La figure 8a, montre une variante de réalisation d'un filtre réglable selon l'invention de même structure que le filtre de la figure 1.

La figure 8b montre une vue partielle en coupe transversale au niveau de la partie centrale du résonateur R2 du filtre de la figure 8a.

La figure 8c montre une vue de dessus au niveau de la partie centrale du résonateur R2 du filtre de la figure 8a.

Le filtre de la figure 8a comporte un substrat multicouches 90 ayant deux couches C1, C2 superposées et, enfouis entre ces deux couches C1, C2, des tronçons de lignes t1, t2, t3, t4 et d'autres lignes HI 34 reliant ces tronçons pour former les résonateurs R1, R2 et R3.

Le substrat multicouche comporte une face supérieure 13 et une face opposée inférieure 14 métallisée. La face supérieur 13 comporte des plages métallisées 82 reliées par des trous métallisés 80 dans la couche C1 aux extrémités de tronçons de lignes de transmission enfouis dans le substrat 90. Les éléments de réglage ER, soit des fils de câblage 50, 52 sont fixés sur ces plages métallisées 82 sur la face supérieure 13 du substrat 90.

Les autres lignes HI 34 sont sur la même face du substrat (plan principal PL) que les tronçons de lignes enfouis.

La face supérieure 13 peut également présenter un plan de masse évidé autour des plages métallisées 82.

La figure 9a, montre une autre variante de réalisation du filtre réglable de la figure 8a sur substrat multicouches.

La figure 9b montre une vue partielle en coupe transversale au niveau de la partie centrale du résonateur R2 du filtre de la figure 9a.

La figure 9c montre une vue de dessus au niveau de la partie centrale du résonateur du filtre de la figure 9a.

Dans le cas du filtre de la figure 9a les autres lignes HI 34 sont réalisées avec les plages métallisées 82 sur la face supérieure 13 du substrat multicouches 90, les plages métallisées et les autres lignes HI 34 sont reliées aux extrémités des tronçons de lignes de transmission enfouis par les trous métallisés 80 dans la couche C1

Dans le cas d'un filtre intégré dans un substrat multicouches, il est possible d'ajuster des éléments de réglage ER sur la partie supérieure de l'empilement des couches du substrat de façon à ajuster la réponse du filtre au plus près du résultat attendu. Cet ajustement se faisant cette fois par modification au laser ou bien par gravure, après avoir caractérisé la partie non accessible du filtre.

La principale partie du filtre étant enrobée et déjà réalisée, les incertitudes sur la réalisation de la partie supérieure complémentaire ont un effet très réduit sur le résultat final.

Cette partie supérieure peut notamment être mise à profit pour réaliser et ajuster des couplages transverses entre résonateurs non-adjacents et ainsi introduire et contrôler des zéros de transmission ZT supplémentaires.

La technique proposée dans cette invention, permet d'effectuer des ajustements fins, sur des structures de filtres constitués de lignes de transmission planaires.

Les plans de masse ne sont par représentés sur les figures 1 à 9a qui illustrent les exemples de filtres. Selon le cas, il peut y avoir un seul plan de masse situé juste au-dessous du premier substrat (cas des lignes micro-ruban), ou bien à distance au-dessous de celui-ci (cas micro-ruban suspendu). Il peut aussi y avoir un second plan de masse au-dessus de la structure, par exemple sur la face supérieure du substrat supérieur (6), ouvert autour des éléments qui doivent rester accessibles.

Le filtre planaire et son procédé de réglage selon l'invention comporte les avantages suivants :
- une gestion des problèmes de rendement de fabrication liés aux tolérances de fabrication et aux tolérances des caractéristiques électriques des matériaux,
- la réalisation des sous-ensembles hybrides complexes avec des filtres intégrés, sans que les performances de ces filtres ne pénalisent le rendement de fabrication de l'ensemble,
- la réalisation des filtres avec des matériaux ou des procédés très performants, comme des substrats à haute permittivité ou des empilages complexes de substrats qui sont impactés par des tolérances importantes sur leurs dimensions et sur les propriétés des matériaux.

Cette technique repose sur des moyens conventionnels de fabrication en microélectronique: Pose de fils de câblage et/ou de rubans conducteurs de longueur déroulée et de positions maitrisées. La réponse du filtre est ajustée en faisant varier les dimensions et les points d'attache des fils de câblage et/ou des rubans conducteurs.

Cette technique de réglage est bien adaptée aux forts volumes de production car elle peut être complètement automatisée. Elle permet :
- d'ajuster la réponse du filtre au plus près du besoin avec des dispersions résiduelles très faibles liées aux matériaux et à la réalisation.
- d'ajuster le filtrage in situ, c'est à dire en fonction des caractéristiques de son environnement, voire en fonction de plusieurs applications (plusieurs fonctions de filtrage réalisables à partir d'une même structure).

Par ailleurs, le fait de finaliser la réponse du filtre après intégration de l'ensemble permet de libérer la sous-traitance (sur la première partie de réalisation), d'éventuelles contraintes de confidentialité dans le cas de réalisation d'équipements classifiés.

Les ruptures d'impédance pratiquées dans les résonateurs apportent des degrés de liberté supplémentaires qui permettent d'agir sur la réponse en fréquence avec plus de possibilités. Cela peut conduire à un nombre inférieur de résonateurs par rapport à une structure classique non réglable.

## Revendications

1. Filtre radiofréquences réglable en technologie planaire comportant un substrat diélectrique (8, 90) et n résonateurs R1, R2,..Ri,...Rj,...Rk,..Rn intégrés au substrat,
chaque résonateur comportant, sur un plan principal PL du substrat, une succession de tronçons t1, t2,..tq,..tp de lignes de transmission planaires ayant chacun deux extrémités, p étant le nombre de tronçons de lignes de transmission planaires du résonateur Ri considéré, p étant égal ou supérieur à 2, q étant le rang du tronçon, une extrémité d'un tronçon tq d'un résonateur Ri étant en vis-à-vis et séparée d'une distance d d'une extrémité du tronçon suivant t(q+1) du même résonateur Ri, les extrémités en vis à-vis des tronçons successifs d'un résonateur Ri étant reliées par une liaison électrique (30, 34, 50, 52, 54) élevant localement l'impédance caractéristique (Zc) du résonateur Ri considéré, **caractérisé en ce que** ladite liaison électrique comporte une ligne haute impédance HI (30, 34) connectée en parallèle avec au moins un élément de réglage (50, 52, 54).

2. Filtre radiofréquences selon la revendication précédente, caratérisé en ce qu'au moins un élément réglable est de longueur ajustable.

3. Filtre radiofréquences selon une des revendications précédentes, caratérisé en ce qu'au moins un élément réglable est de position ajustable

4. Filtre radiofréquences selon une des revendications précédentes, caratérisé en ce que la ligne HI (30,34) est une ligne de transmission planaire d'impédance caractéristique supérieure à l'impédance caractéristique (Zc) du résonateur Ri considéré.

5. Filtre radiofréquences selon une des revendications précédentes, caratrisé en ce que la longueur de la ligne HI (34)
de transmission planaire est plus grande que la distance d entre les extrémités en vis-à-vis de deux tronçons de lignes de transmission successifs tq, t(q+1) de façon à augmenter la longueur électrique des résonateurs R1, R2,..Ri,...Rj,..Rk,..Rn.

6. Filtre radiofréquences selon l'une des revendications précédentes, caratérisé en ce que la liaison électrique des tronçons de lignes de transmission successifs comporte au moins un fil de câblage (50, 52, 54), dans un plan P perpendiculaire au plan principal PL du substrat.

7. Filtre radiofréquences selon l'une des revendications précédentes, caratérisé en ce que la liaison électrique des tronçons de lignes de transmission successifs comporte au moins un ruban conducteur micro-cablé, dans un plan P perpendiculaire au plan principal PL du substrat.

8. Filtre radiofréquences selon une des revendications précédentes, caratérisé en ce que la liaison électrique entre deux tronçons de lignes de transmission successifs tq, t(q+1) des résonateurs R1, R2,..Ri,...Rj,...Rk,..Rn comporte plusieurs éléments de réglage (50, 52, 54) en parallèle, chaque élément de réglage étant dans un respectif plan perpendiculaire au plan principal PL.

9. Filtre radiofréquences selon l'une des revendications 6 ou 7, caratérisé en ce que les extrémités reliées par un élément de réglage (52, 54) de deux tronçons de lignes successifs tq, t(q+1) d'un résonateur Rj sont à proximité des extrémités de deux autres tronçons de lignes de transmission successifs reliés par un autre élément de réglage d'un autre résonateur Rk de façon que les surfaces formées par les éléments de réglage des deux dits résonateurs Rj et Rk avec le plan principal PL soient en regard l'une de l'autre afin d'obtenir un couplage entre les deux résonateurs Rj et Rk.

10. Filtre radiofréquences selon l'une des revendications précédentes, caratérisé en ce que le substrat (90) comporte plusieurs couches (C1, C2), le plan principal PL comportant les tronçons de lignes de transmission des résonateurs étant entre au moins deux couches superposées (C1, C2)

11. Procédé de réglage du filtre réglable selon l'une des revendications précédentes, du type comportant un substrat diélectrique (8, 90) et n résonateurs R1, R2,..Ri,...Rj,...Rk,..Rn intégrés au substrat, chaque résonateur comportant, sur un plan principal PL du substrat, une succession de tronçons t1, t2,..tq,..tp de lignes de transmission planaires ayant chacun deux extrémités, p étant le nombre de tronçons de lignes de transmission planaires du résonateur Ri considéré, p étant égal ou supérieur à 2, q étant le rang du tronçon, une extrémité d'un tronçon tq d'un résonateur Ri étant en vis-à-vis et séparée d'une distance d d'une extrémité du tronçon suivant t(q+1) du même résonateur Ri, les extrémités en vis à-vis des tronçons successifs d'un résonateur Rq étant reliées par une ligne de transmission planaire HI (30, 34) destinée à élever localement l'impédance caractéristique (Zc) du résonateur Ri considéré,
**caractérisé en ce qu'**il comporte au moins une étape de câblage, entre les extrémités en vis-à-vis de deux tronçon de lignes successifs tq, t(q+1) aux bornes des lignes de transmission planaires HI (30, 34), d'au moins un élément de réglage, dans un plan P perpendiculaire au plan principal PL du substrat, les longueurs des élément de réglage et leur points de connexion sur les extrémités des tronçons de lignes de transmission ayant été préalablement déterminés pour obtenir la fréquence de résonance souhaitée des résonateurs.

12. Procédé de réglage d'un filtre radiofréquences selon la revendication précédente, le filtre réglable étant un filtre passe bande comportant au moins un résonateur Rj et un résonateur Rk, le résonateur Rj ayant les extrémités en vis-à-vis de deux tronçons de lignes de transmission consécutifs tq, t(q+1) reliées par un élément de réglage à proximité des extrémités de deux autres tronçons de ligne de transmission consécutifs de l'autre résonateur Rk reliés par un autre élément de réglage, de façon que les surfaces formées par lesdits éléments de réglage avec le plan principal PL des deux dits résonateurs Rj et Rk soient en regard l'une de l'autre, le procédé de réglage consistant à modifier la distance et la position entre l'un et l'autre élément de réglage des résonateurs Rj et Rk respectifs pour obtenir, par la modification du couplage entre le résonateur Rj et le résonateur Rk, la bande passante souhaitée.

13. Procédé de réglage d'un filtre radiofréquences selon une des revendications 11 ou 12 selon lequel au moins un élément de réglage est un fil de câblage.

14. Procédé de réglage d'un filtre radiofréquences selon une des revendications 11 à 13 selon lequel au moins un élément de réglage est un ruban conducteur micro-cablé.

15. Procédé de réglage d'un filtre radiofréquences selon une des revendications 11 à 14 selon lequel la longueur de la ligne HI (34) de transmission planaire est plus grande que la distance d entre les extrémités en vis-à-vis de deux tronçons de lignes de transmission successifs tq, t(q+1) de façon à augmenter la longueur électrique des résonateurs R1, R2,..Ri,...Rj,...Rk,..Rn.

## Patentansprüche

1. Radiofrequenzfilter, das in Planartechnik regelbar ist, umfassend ein dielektrisches Substrat (8, 90) und n Resonatoren R1, R2, ... Ri, .... Rj, ... RK, ...Rn, die auf dem Substrat integriert sind,
wobei jeder Resonator, auf einer Hauptebene PL des Substrats, eine Folge von Abschnitten t1, t2, ..tq, ..tp von planaren Sendeleitungen jeweils mit zwei Enden umfasst, wobei p die Anzahl von planaren Sendeleitungsabschnitten des betrachteten Resonators Ri ist, wobei p gleich oder größer als 2 ist, wobei q der Rang des Abschnitts ist, wobei ein Ende eines Abschnitts tq eines Resonators Ri einem Ende des folgenden Abschnitts t(q+1) desselben Resonators Ri gegenüberliegt und um eine Distanz d davon getrennt ist, wobei die Enden gegenüber aufeinanderfolgenden Abschnitten eines Resonators Ri durch eine elektrische Verbindung (30, 34, 50, 52, 54) verbunden sind, so dass die charakteristische Impedanz (Zc) des betrachteten Resonators Ri örtlich erhöht wird, **dadurch gekennzeichnet, dass** die elektrische Verbindung eine Hochimpedanzleitung HI (30, 34) umfasst, die mit wenigstens einem Regelelement (50, 52, 54) parallelgeschaltet ist.

2. Radiofrequenzfilter nach dem vorherigen Anspruch, **dadurch gekennzeichnet, dass** wenigstens ein regelbares Element eine justierbare Länge hat.

3. Radiofrequenzfilter nach einem der vorherigen Ansprüche, **dadurch gekennzeichnet, dass** wenigstens ein regelbares Element eine justierbare Position hat.

4. Radiofrequenzfilter nach einem der vorherigen Ansprüche, **dadurch gekennzeichnet, dass** die Leitung HI (30, 34) eine planare Sendeleitung mit einer charakteristischen Impedanz ist, die höher ist als die charakteristische Impedanz (Zc) des betrachteten Resonators Ri.

5. Radiofrequenzfilter nach einem der vorherigen Ansprüche, **dadurch gekennzeichnet, dass** die Länge der planaren Sendeleitung HI (34) größer ist als die Distanz d zwischen den Enden gegenüber zwei aufeinanderfolgenden Sendeleitungsabschnitten tq, t(q+1), so dass die elektrische Länge der Resonatoren R1, R2, .. Ri, ..... Rj, ... Rk, ..Rn erhöht wird.

6. Radiofrequenzfilter nach einem der vorherigen Ansprüche, **dadurch gekennzeichnet, dass** die elektrische Verbindung von aufeinanderfolgenden Sendeleitungsabschnitten wenigstens eine Verdrahtungsleitung (50, 52, 54) in einer Ebene P lotrecht zur Hauptebene PL des Substrats umfasst.

7. Radiofrequenzfilter nach einem der vorherigen Ansprüche, **dadurch gekennzeichnet, dass** die elektrische Verbindung von aufeinanderfolgenden Sendeleitungsabschnitten wenigstens ein mikroverdrahtetes leitendes Band in einer Ebene P lotrecht zur Hauptebene PL des Substrats umfasst.

8. Radiofrequenzfilter nach einem der vorherigen Ansprüche, **dadurch gekennzeichnet, dass** die elektrische Verbindung zwischen zwei aufeinanderfolgenden Sendeleitungsabschnitten tq, t(q+1) der Resonatoren R1, R2, ... Ri, ...Rj, ... Rk,..Rn mehrere Regelelemente (50, 52, 54) parallelgeschaltet umfasst, wobei jedes Regelelement in einer jeweiligen Ebene lotrecht zur Hauptebene PL liegt.

9. Radiofrequenzfilter nach Anspruch 6 oder 7, **dadurch gekennzeichnet, dass** die durch ein Regelelement (52, 54) von zwei aufeinanderfolgenden Leitungsabschnitten tq, t(q+1) eines Resonators Rj verbundenen Enden in der Nähe der Enden von zwei anderen aufeinanderfolgenden Sendeleitungsabschnitten liegen, die durch ein anderes Regelelement eines anderen Resonators Rk auf eine solche Weise verbunden sind, dass die von den Regelelementen der zwei Resonatoren Rj und Rk mit der Hauptebene PL gebildeten Oberflächen einander gegenüberliegen, um eine Kopplung zwischen den beiden Resonatoren Rj und Rk zu erzielen.

10. Radiofrequenzfilter nach einem der vorherigen Ansprüche, **dadurch gekennzeichnet, dass** das Substrat (90) mehrere Schichten (C1, C2) umfasst, wobei die Hauptebene PL, die Sendeleitungsabschnitte der Resonatoren umfasst, zwischen wenigstens zwei übereinanderliegenden Schichten (C1, C2) liegt.

11. Verfahren zum Regeln des regelbaren Filters nach einem der vorherigen Ansprüche, des Typs, der ein dielektrisches Substrat (8, 90) und n Resonatoren R1, R2, .. Ri, ...Rj, ...Rk, .. Rn umfasst, die auf dem Substrat integriert sind, wobei jeder Resonator auf einer Hauptebene PL des Substrats eine Folge von Abschnitten t1, t2, .. tq, .. tp von planaren Sendeleitungen jeweils mit zwei Enden hat, wobei p die Anzahl von planaren Sendeleitungsabschnitten des betrachteten Resonators Ri ist, p gleich oder größer als 2 ist, wobei q der Rang des Abschnitts ist, wobei ein Ende eines Abschnitts tq eines Resonators Ri einem Ende des folgenden Abschnitts t(q+1) desselben Resonators Ri gegenüberliegt und um eine Distanz d davon getrennt ist, wobei die Enden gegenüber aufeinanderfolgenden Abschnitten eines Resonators Rq durch eine planare Sendeleitung HI (30, 34) verbunden sind, die dazu bestimmt ist, die charakteristische Impedanz (Zc) des betrachteten Resonators Ri lokal zu erhöhen,
**dadurch gekennzeichnet, dass** es wenigstens einen Schritt des Verdrahtens, zwischen den Enden gegenüber zwei aufeinanderfolgenden Leitungsabschnitten tq, t(q+1), mit den Anschlüssen der planaren Sendeleitungen HI (30, 34), von wenigstens einem Regelelement in einer Ebene P lotrecht zur Hauptebene PL des Substrats beinhaltet, wobei die Längen der Regelelemente und ihre Verbindungspunkte mit den Enden der Sendeleitungsabschnitte vorbestimmt wurden, um die gewünschte Resonanzfrequenz der Resonatoren zu erhalten.

12. Verfahren zum Regeln eines Radiofrequenzfilters gemäß dem vorherigen Anspruch, wobei das regelbare Filter ein Bandpassfilter ist, das wenigstens einen Resonator Rj und einen Resonator Rk umfasst, wobei die Enden des Resonator Rj zwei aufeinanderfolgenden Sendeleitungsabschnitten tq, t(q+1) gegenüberliegen, die durch ein Regelelement in der Nähe der Enden von zwei anderen aufeinanderfolgenden Sendeleitungsabschnitten des anderen Resonators Rk verbunden sind, der durch ein anderes Regelelement verbunden ist, so dass die durch die Regelelemente mit der Hauptebene PL der zwei Resonatoren Rj und Rk gebildeten Oberflächen einander gegenüber liegen, wobei das Regelverfahren darin besteht, die Distanz und die Position zwischen dem einen und dem anderen Regelelement der jeweiligen Resonatoren Rj und Rk zu modifizieren, um durch die Modifikation der Kopplung zwischen dem Resonator Rj und dem Resonator Rk das gewünschte Passband zu erhalten.

13. Verfahren zum Regeln eines Radiofrequenzfilters nach Anspruch 11 oder 12, gemäß dem wenigstens ein Regelelement eine Verdrahtungsleitung ist.

14. Verfahren zum Regeln eines Radiofrequenzfilters nach einem der Ansprüche 11 bis 13, gemäß dem wenigstens ein Regelelement ein mikroverdrahtetes leitendes Band ist.

15. Verfahren zum Regeln eines Radiofrequenzfilters nach einem der Ansprüche 11 bis 14, gemäß dem die Länge der planaren Sendeleitung HI (34) größer ist als die Distanz d zwischen den Enden gegenüber zwei aufeinanderfolgenden Sendeleitungsabschnitten tq, t(q+1), um die elektrische Länge der Resonatoren R1, R2, .. Ri, ... Rj,...Rk,.. Rn zu erhöhen.

## Claims

1. An adjustable radio frequency filter in planar technology comprising a dielectric substrate (8, 90) and n resonators R1, R2,..Ri,...Rj,...Rk,..Rn integrated into the substrate,
each resonator comprising, on a main plane PL of the substrate, a succession of segments t1, t2,..tq,..tp of planar transmission lines that each have two ends, p being the number of segments of planar transmission lines of the resonator Ri in question, p being equal to or greater than 2, q being the position of the segment, one end of a segment tq of a resonator Ri being opposite and separated by a distance d from an end of the following segment t(q+1) of the same resonator Ri, the opposite ends of the successive segments of a resonator Ri being linked by an electrical link (30, 34, 50, 52, 54) which locally raises the characteristic impedance (Zc) of the resonator Ri in question, **characterised in that** said electrical link comprises a high impedance HI line (30, 34) connected in parallel to at least one adjustment element (50, 52, 54).

2. The radio frequency filter according to the preceding claim, **characterised in that** the length of at least one adjustable element can be altered.

3. The radio frequency filter according to either of the preceding claims, **characterised in that** the position of at least one adjustable element can be altered.

4. The radio frequency filter according to any of the preceding claims, **characterised in that** the HI line (30, 34) is a planar transmission line of greater characteristic impedance than the characteristic impedance (Zc) of the resonator Ri in question.

5. The radio frequency filter according to any of the preceding claims, **characterised in that** the length of the planar transmission HI line (34) is greater than the distance d between the opposite ends of two successive segments of transmission lines tq, t(q+1) such as to increase the electric length of the resonators R1, R2,..Ri,...Rj,...Rk,..Rn.

6. The radio frequency filter according to any of the preceding claims, **characterised in that** the electrical link of the successive segments of transmission lines comprises at least one cabling wire (50, 52, 54) in a plane P perpendicular to the main plane PL of the substrate.

7. The radio frequency filter according to any of the preceding claims, **characterised in that** the electrical link between the successive segments of transmission lines comprises at least one micro-wired conductive strip in a plane P perpendicular to the main plane PL of the substrate.

8. The radio frequency filter according to any of the preceding claims, **characterised in that** the electrical link between two successive segments of transmission lines tq, t(q+1) of the resonators R1, R2,..Ri,...Rj,...Rk,..Rn comprises several adjustment elements (50, 52, 54) in parallel, each adjustment element being in a respective plane perpendicular to the main plane PL.

9. The radio frequency filter according to either of Claims 6 or 7, **characterised in that** the ends linked by an adjustment element (52, 54) of two successive line segments tq, t(q+1) of a resonator Rj are close to the ends of two other successive segments of transmission lines linked by another adjustment element of another resonator Rk such that the surfaces formed by the adjustment elements of the two said resonators Rj and Rk with the main plane PL are facing one another in order to obtain coupling between the two resonators Rj and Rk.

10. The radio frequency filter according to any of the preceding claims, **characterised in that** the substrate (90) comprises several layers (C1, C2), the main plane PL comprising the segments of transmission lines of the resonators that are between at least two superposed layers (C1, C2).

11. A method of adjusting the adjustable filter according to any of the preceding claims, of the type comprising a dielectric substrate (8, 90) and n resonators R1, R2,..Ri,...Rj,...Rk,..Rn integrated into the substrate, each resonator comprising, on a main plane PL of the substrate, a succession of segments t1, t2,..tq,..tp of planar transmission lines each having two ends, p being the number of segments of planar transmission lines of the resonator Ri in question, p being equal to or greater than 2, q being the position of the segment, one end of a segment tq of a resonator Ri being opposite and separated by a distance d from an end of the following segment (t(q+1) of the same resonator Ri, the opposite ends of the successive segments of a resonator Rq being linked by a planar transmission HI line (30, 34) intended to locally raise the characteristic impedance (Zc) of the resonator Ri in question,
**characterised in that** it comprises at least one step of cabling, between the opposite ends of two successive line segments tq, t(q+1) to the terminals of the planar transmission HI lines (30, 34), of at least one adjustment element, in a plane P perpendicular to the main plane PL of the substrate, the lengths of the adjustment elements and their connection points on the ends of the segments of transmission lines having been previously determined in order to obtain the desired resonance frequency of the resonators.

12. The method of adjusting a radio frequency filter according to the preceding claim, the adjustable filter being a bandpass filter comprising at least one resonator Rj and one resonator Rk, the resonator Rj having the opposite ends of two consecutive segments of transmission lines tq, t(q+1) linked by an adjustment element close to the ends of two other consecutive segments of transmission line of the other resonator RK linked by another adjustment element such that the surfaces formed by said adjustment elements with the main plane PL of the two said resonators Rj and Rk are facing one another, the method of adjustment consisting of modifying the distance and the position between one and the other adjustment element of the respective resonators Rj and Rk so as to obtain, by modifying the coupling between resonator Rj and resonator Rk, the desired pass band.

13. The method of adjusting a radio frequency filter according to either of Claims 11 or 12 according to which at least one adjustment element is a cabling wire.

14. The method of adjusting a radio frequency filter according to any of Claims 11 to 13 according to which at least one adjustment element is a micro-wired conductive strip.

15. The method of adjusting a radio frequency filter according to any of Claims 11 to 14, according to which the length of the planar transmission HI line (34) is greater than the distance d between the opposite ends of two segments of successive transmission lines tq, t(q+1) such as to increase the electric length of the resonators R1, R2,..Ri,...Rj,...Rk,..Rn.
